# EUROPÄISCHE PATENTSCHRIFT

(11) **EP 1 561 721 B1**
(45) Veröffentlichungstag und Bekanntmachung des Hinweises auf die Patenterteilung: **19.03.2008**
(21) Anmeldenummer: 05001757.3
(22) Anmeldetag: 28.01.2005
(51) Int. Cl.: B66C 13/40

(54) **Verfahren zur Parametereinstellung von elektronischen Motorsteuerung bei Hebezeugen**
Method of setting electronic motor control parameters in lifting devices
Procédé pour régler les paramètres de commande électronique de moteur de dispositifs de levage

(30) Priorität: 04.02.2004 DE 102004005625
(43) Veröffentlichungstag der Anmeldung: 10.08.2005
(73) Patentinhaber: Demag Cranes & Components GmbH, 58300 Wetter (DE)
(72) Erfinder: Maccioni, Giorgio, 58455 Witten (DE); Freitag, Holger, 44894 Bochum (DE)
(74) Vertreter: Moser & Götze

(56) Entgegenhaltungen:
- EP-A- 0 364 994
- US-A- 4 614 274
- US-A- 4 752 012
- US-A1- 2003 164 349
- PATENT ABSTRACTS OF JAPAN Bd. 015, Nr. 021 (M-1070), 17. Januar 1991 (1991-01-17) & JP 02 265896 A (KITO CORP), 30. Oktober 1990 (1990-10-30)

## Beschreibung

Die Erfindung betrifft ein Verfahren zur Parametereinstellung von elektronischen Motorsteuerungen bei Hebezeugen, insbesondere Seil- und Kettenzügen.

Bei Hebezeugen mit elektronischer Motorsteuerung müssen die Steuerungsparameter anwendungs- bzw. kundenspezifisch eingestellt werden. Beispielsweise werden bei Kettenzügen mit elektronischer Motorsteuerung folgende Parameter zur Anpassung des Motors an die örtlichen Gegebenheiten eingestellt:
- Einstellung der Hubwerksrichtung bei Rechtslauf des Motors durch Änderung der Polung,
- Einstellen des Verhaltens der elektronischen Bremse auf zwei- oder dreiphasiges Bremsen,
- Einstellen von ein oder zwei Hub-/Senkgeschwindigkeiten und ggf. deren Geschwindigkeit an sich,
- Verriegelung eines Steuerschalters,
- Wahl eines zeit- oder drehzahlgesteuerten Anlaufs,
- Überwachungsdrehzahl der Geschwindigkeiten,
- Zeitfilter der Drehzahl-Überwachung.

Hinzu kommt die Einstellung sicherheitskritischer Parameter, wie die Rückstellung eines Fehlerzählers.

Klassischerweise wird für diese Einstellungen eine Umverdrahtung durch Steckbrücken, Schalterfelder usw. vorgenommen. Diese Lösung ist jedoch wenig variabel und erfordert einen hohen Aufwand bei der Inbetriebnahme oder Änderung der Gegebenheiten.

Bekannt ist auch die Einstellung über Datenschnittstellen mittels Parametrierterminal oder PC bzw. Laptop. Dies bedingt jedoch zusätzliche Hilfsmittel, die Mehrkosten und Aufwand verursachen.

Die JP 02265896 beschreibt einen Kranschalter, bei dem zur Verringerung der Baugröße und der Anzahl der elektrischen Verbindungen die Schalter je nach Betriebsmodus (automatischer oder manueller Modus) unterschiedliche Funktionen aufweisen.

Die EP 0 364 994 A1 und US 4,752,012 offenbaren elektronische Motorsteuerungen für Krane, bei denen die Betriebsparameter in einem Speicher abgelegt werden.

Aus Flender Loher: DYNAVERT® L Kurzanleitung, Stand 11.10.02 ist es bekannt zur Parametereinstellung bei Antriebsstromrichter die Parameter sequentiell zu durchlaufen und ggf. zu ändern. Ein entsprechendes Vorgehen ist aus der DE 39 107 18 A1 für Motorschutzeinrichtungen bekannt.

Aufgabe der Erfindung ist es daher, ein Verfahren zur Parametereinstellung von elektronischen Motorsteuerungen bei Hebezeugen bereitzustellen, das ohne zusätzliche Hilfsmittel durchgeführt werden kann und eine einfache Einstellung unterschiedlicher Parameter erlaubt.

Diese Aufgabe wird mit dem in Anspruch 1 wiedergegebenen Verfahren gelöst.

Bei dem erfindungsgemäßen Verfahren werden zur Parametereinstellung von elektronischen Motorsteuerungen bei Hebezeugen die Schritte
(i) Starten des Modus zur Parametereinstellung,
(ii) Automatisches, sequentielles Durchlaufen und Anzeigen aller Parameter,
(iii) ggf. binäre Auswahl eines angezeigten Parameters,
(iv) ggf. Änderung der Einstellung des ausgewählten Parameters,
(v) Speichern der Änderungen,
(vi) Beenden des Modus zur Parametereinstellung,
durchlaufen. Diese Verfahrensweise wird dabei unter Verwendung der üblicherweise in Hebezeug-Steuereinrichtungen vorgesehenen Hubschalter, Senkschalter und Not-Aus-Schalter in Verbindung mit der Anzeige zu Diagnosezwecken durchgeführt. Es sind keine weiteren Hilfsmittel, wie zusätzliche Schalter, Anzeigen oder Schnittstellen notwendig. Ferner kann das Verfahren mit dem zur Steuerung vorhandenem Mikroprozessor durchgeführt werden. Eine zusätzliche teuere Logik ist nicht notwendig.
Unter "binärer Auswahl" wird die Auswahl zwischen zwei vorgegebenen Möglichkeiten verstanden. Hier handelt es sich konkret um die Auswahl eines Parameters oder Unterparameters durch Betätigung einer Taste. Insbesondere ist dies der Hubschalter. Die zweite Möglichkeit, hier Abwahl ohne Änderung, wird durch Betätigung einer zweiten Taste, insbesondere des Senkschalters ausgewählt.

Der Hubschalter besitzt also die Bedeutung der positiven Auswahl bzw. Aktivierung und der Senkschalter entsprechend die Abwahl bzw. negative Quittierung.

Durch die binäre Auswahl eines angezeigten Parameters oder nachfolgend angezeigten Unterparameters ist es also mit dem erfindungsgemäßen Verfahren möglich, die schon vorhandenen Steuergeräte zu verwenden und trotzdem eine einfache und umfassende Einstellung zu erlauben.

Die üblichen Schalter für das Heben und Senken sind meist zweistufig ausgeführt, d. h. sie erlauben in der ersten Stellung die Auswahl einer ersten Geschwindigkeit "V1" und in der zweiten Stellung die Auswahl einer zweiten Geschwindigkeit "V2". Die Zweistufigkeit ist dabei meist durch die Druckstärke bzw. der Eindrücktiefe der üblichen Taster bestimmt. Um sicherzustellen, dass wirklich eine Betätigung im Parametereinstellungsmodus vorgenommen werden soll, kann daher vorgesehen sein, dass die Schalter bzw. Taster nur dann als betätigt gelten, wenn sie soweit betätigt werden, dass die zweite Stufe ausgelöst wird.

Um den Modus zur Parametereinstellung jederzeit verlassen zu können und in den normalen Betriebsmodus zu wechseln, ist erfindungsgemäß vorgesehen, dass durch Betätigung des Not-Aus-Schalters der Modus zur Parametereinstellung jederzeit unter Speicherung der bis dahin vorgenommenen Änderungen verlassen bzw. beendet werden kann.

Um die Auswahl bzw. Abwahl des angezeigten Parameters oder Unterparameters zu erlauben, werden die Parameter jeweils nacheinander für ca. 4 Sekunden angezeigt, während dessen eine Auswahl durch Betätigung des Hubschalters möglich ist. Entsprechendes gilt für die Unterparameter.

Zum Starten des Modus zur Parametereinstellung im Schritt (i) kann vorgesehen werden, dass folgende Schritte sequentiell durchlaufen werden müssen:
(a) Betätigen und Halten des Not-Aus-Schalters,
(b) Betätigen und Halten des Hubschalters und
(c) Lösen des Not-Aus-Schalters.

Zusätzlich können zum Starten des Modus zur Parametereinstellung im Schritt (i) nach Schritt (c) folgende Schritte durchlaufen werden:
(d) Anzeige des Modus zur Parametereinstellung,
(e) Bestätigung der Wahl des Modus zur Parametereinstellung, insbesondere durch Lösen des Hubschalters und
(f) ggf. Anzeige des Starts des Modus zur Parametereinstellung.

Um sicherzustellen, dass wirklich der Modus zur Parametereinstellung begonnen werden soll, kann zusätzlich vorgesehen sein, dass die Betätigung (e) während der Anzeige (d) erfolgen muss, die lediglich über eine vorbestimmte Zeitdauer (z. B. ca. 2 Sekunden) erfolgt, stattfinden muss. Die Anzeige des Modus zur Parametereinstellung kann durch Anzeige von "P" erfolgen. Entsprechend kann der eigentliche Start des Modus (f) durch Anzeige von "o" für O.K. erfolgen.

Vorteilhafterweise werden im Schritt (iii) folgende Schritte durchlaufen:
(a) Betätigung des Hubschalters zur Auswahl eines angezeigten Parameters oder
(b) Betätigung des Senkschalters zur Abwahl des angezeigten Parameters.

Bei Betätigung des Senkschalters zur Abwahl des angezeigten Parameters (b) wird anschließend der nächste Parameter angezeigt.

In einer Variante werden im Schritt (iv) folgende Schritte durchlaufen:
(a) Betätigung des Hubschalters zur Änderung eines ausgewählten Parameters oder
(b) Betätigung des Senkschalters zur Abwahl des ausgewählten Parameters ohne Änderung.

Bei Vorliegen von Unterparametern werden im Schritt (iv) zusätzlich nach Schritt (a) folgende Schritte durchlaufen:
(c) automatische sequentielle Anzeige aller Unterparameter und
(d) ggf. binäre Auswahl eines angezeigten Unterparameters zur Änderung der Einstellung des ausgewählten Parameters durch Betätigung des Hubschalters oder
(e) Betätigung des Senkschalters zur Abwahl eines ausgewählten Parameters ohne Änderung.

Die Anzeige und Auswahl der vorgegebenen Unterparameter erfolgt also analog zu der Anzeige und Auswahl der Parameter. Um der Bedienperson die Vorgabe von Unterparametern anzukündigen, kann im Schritt (iv)(c) zunächst für z. B. ca. 2 Sekunden "o" für "open" angezeigt werden, bevor die eigentlichen Unterparameter sequentiell durchlaufen werden.

Günstigerweise wird nach Änderung bzw. Abwahl des angezeigten Parameters oder Unterparameters im Schritt (iv) mit dem nächsten Parameter im Schritt (ii) weiter verfahren. Somit ist eine einfache und schnelle Einstellung aller Parameter mit den erfindungsgemäßen Verfahren unter Verwendung eines üblichen Steuergeräts gewährleistet.

Als Anzeige kann die einstellige 7-Segmentanzeige für Diagnosezwecke verwendet wird, die üblicherweise vorhanden ist und somit nicht zusätzlich vorgesehen werden muss. Die Anzeige kann beliebig angeordnet werden, solange sie für die Bedienperson sichtbar ist. Selbstverständlich kann auch jede beliebige, z. b. mehrstellige Anzeige verwendet werden, um so beispielsweise mehr als 10 Parameter anzuzeigen.

Damit die Anzeige möglichst einfach gehalten werden kann, ist es von Vorteil, wenn die verfügbaren Parameter durch einstellige Zahlen, d. h. "0" bis "9" angezeigt werden und ggf. verfügbare Unterparameter durch einen einzelnen Buchstaben, d. h. "A", "b", "C", "d", "E", "F" usw. angezeigt werden. Die Auswahl der Symbole erfolgt vorzugsweise derart, dass eine gute Erkennbarkeit auf der einstelligen 7-Segmentanzeige möglich ist und Verwechslungen somit ausgeschlossen werden.

Zur Verhinderung von folgenschweren Fehleinstellungen bei sicherheitskritischen Funktionen kann vorgesehen sein, dass die Einstellung des entsprechenden Parameters erst nach Aktivierung zweier Parameter erfolgt. Es muss also beispielsweise erst der Parameter 8 aktiviert und anschließend der Parameter 9 jeweils durch positive Auswahl mittels des Hubschalters aktiviert werden, bevor der Fehlerzähler gelöscht bzw. zurückgesetzt wird.

Als einzustellende Parameter kommen alle möglichen Parameter in Betracht. Insbesondere handelt es sich um folgende Parameter: Drehrichtung umpolen, 2 oder 3-phasiges elektronisches Bremsen, ein oder zwei Hub-/Senkgeschwindigkeiten und deren Geschwindigkeit an sich, Verriegelung eines Steuerschalters, zeit- oder drehzahlgesteuerter Anlauf, Überwachungsdrehzahl der Geschwindigkeiten, Zeitfilter der Drehzahl-Überwachung und Fehlerzählerzurückstellung.

Weitere Merkmale, Einzelheiten und Vorteile der Erfindung ergeben sich aus der nachfolgenden Beschreibung der Zeichnung. Es zeigt:
Fig. 1 schematisch ein übliches Steuergerät zur Durchführung des erfindungsgemäßen Verfahrens.

Figur 1 zeigt schematisch eine zur Durchführung des erfindungsgemäßen Verfahrens geeignete, als Ganzes mit 10 bezeichnete übliche Hebezeugsteuerung. Diese setzt sich aus der eigentlichen Steuerung 1 und einem damit über eine Kabelverbindung 3 verbundenen Bedienteil oder Steuerschalter 2 zusammen.

Die Steuerung 1 umfasst einen Mikrokontroller 7 zur Steuerung und Überwachung der Funktionen, insbesondere des Motors. Der Mikrocontroller 7 ist dazu über einen Motorschalter 9 mit diesem verbunden.

Die Steuerung 1 umfasst ferner eine Anzeige 8, die zu Diagnosezwecken vorgesehen ist und als einstellige 7-Segment Leucht-Anzeige ausgebildet ist. Sie dient während des Modus zur Parametereinstellung im Rahmen des erfindungsgemäßen Verfahrens auch zur Anzeige des Status bzw. Benutzerführung. Die Anzeige 8 ist derart angeordnet, dass sie während der Bedienung sichtbar ist.

Das handbetätigte Bedienteil 2 umfasst drei Schalter oder Tasten. Der Not-Aus-Schalter 4 zur sofortigen Abschaltung im Gefahrenfall, der zum Starten des Modus zur Parametereinstellung und auch zu dessen sofortiger Beendigung verwendet wird. Mit Abstand sind darunter der Hubschalter bzw. Taster 5 und der Senkschalter bzw. Taster 6 angeordnet, die üblicherweise mit unterschiedlichen Pfeilsymbolen, wie z. B. nach oben oder nach unten zeigend gekennzeichnet sind. Der Taster 5 bewirkt bei Betätigung ein Anheben der Last durch die entsprechende Motorsteuerung. Entsprechend bewirkt der Taster 6 bei Betätigung ein Absenken der Last durch umgekehrte Motorsteuerung.

Die Taster 5 und 6 sind als zweistufige Taster ausgeführt, d. h. sie besitzen zwei Druckpunkte, die unterschiedlichen Hub-/Senk-Geschwindigkeiten V1 und V2 zugewiesen werden können. So kann durch leichten Druck die kleinere Hub-/Senk-Geschwindigkeit V1 und durch stärkeren Druck die größere Hub-/Senk-Geschwindigkeit V2 ausgewählt werden.

Nachfolgend wird die beispielhafte Durchführung einer Variante des erfindungsgemäßen Verfahrens anhand der Bedienung des Bedienteils 2 näher erläutert.

Zuerst muss der Modus zur Parametereinstellung gestartet werden. Dazu wird als erstes der Not-Aus-Schalter 4 betätigt und gehalten. Anschließend wird der Hubschalter 5 in seine Stellung V2 gedrückt und gehalten. Danach wird der Not-Aus-Schalter 4 gelöst und nach etwa 10 Sekunden zeigt die Anzeige 8 "P" für Parametereinstellungsmodus an. Bevor die Anzeige 8 nach ca. 2 Sekunden erlischt, wird der Hubschalter 5 vollständig gelöst. Ist die Anzeige zuvor erloschen, so muss wieder der Hubschalter 5 in seine Stellung V2 gedrückt und gehalten werden. Zuletzt muss gewartet werden bis die Anzeige 8 ein "o" für O.K. darstellt, womit angezeigt wird, dass der Modus zur Parametereinstellung gestartet wurde.

Die Schalter 4, 5 und 6 haben also neben ihrer eigentlichen Bedeutung im Normalbetrieb folgende Bedeutungen im Modus zur Parametereinstellung:
- "Heben-V2" =: Ja bzw. Ein
- "Senken-V2" =: Nein bzw. Aus
- "Not-Aus" =: Parametereinstellungsmodus beenden unter Speicherung der bis dahin erfolgten Änderungen

Wurde der Modus zur Parametereinstellung erfolgreich aktiviert, so werden nacheinander alle zur Verfügung stehenden Parameter auf der Anzeige 8 dargestellt. Dies erfolgt mittels der Ziffern "0" bis "9", wobei jede der Ziffern einen Parameter repräsentiert.

Die angezeigten Ziffern bzw. Zeichen haben dabei folgende Bedeutung:
0 Drehrichtung umpolen?
   - Nein (6):: Standard (Vorgabe)
   - Ja (5):: umpolen
1 3-phasiges elektronisches Bremsen einschalten?
   - Nein (6):: 2-phasiges elektronisches Bremsen, Standard (Vorgabe)
   - Ja (5):: 3-phasiges elektronisches Bremsen
2 Nur eine Hub-/Senk-Geschwindigkeit einstellen?
   - Nein (6):: zwei Hub-/Senk-Geschwindigkeit V1/V2 einschalten, Standard (Vorgabe)
   - Ja (5):: nur eine Hub-/Senk-Geschwindigkeit V2 einstellen
3 Verriegelung des Bedienteils einstellen?
   - Nein (6):: Bedienteil verriegeln, wenn mehrere Tasten betätigt werden, Standard (Vorgabe)
   - Ja (5):: wenn Heben und Senken betätigt werden, hat die zuerst betä-tigte Taste Vorrang
4 Zeitgesteuerter Anlauf des Motors einstellen?
   - Nein (6):: Drehzahlabhängiger Anlauf einstellen, Standard (Vorgabe)
   - Ja (5):: zeitgesteuerter Anlauf einstellen
5. Überwachungsdrehzahl V1 einstellen?
   - Nein (6):: Standard-Drehzahl z. B. 400 U/min verwenden, Standard (Vorgabe)
   - Ja (5):: Unterparameter
   - A:: 360 U/min
   - b:: 320 U/min
   - C:: 280 U/min
   - d:: 240 U/min
   - E:: 200 U/min
   - F:: 160 U/min
6. Überwachungsdrehzahl V2 einstellen?
   - Nein (6):: Standard-Drehzahl z. B. 2400 U/min verwenden, Standard (Vorgabe)
   - Ja (5):: Unterparameter anzeigen und auswählen?
   - A:: 2320 U/min
   - b:: 2240 U/min
   - C:: 2160 U/min
   - d:: 2080 U/min
   - E:: 2000 U/min
   - F:: 1920 U/min
7. Zeitfilter für die Drehzahlüberwachung einstellen?
   - Nein (6):: Standard-Zeit z. B. 200 ms verwenden, Standard (Vorgabe)
   - Ja (5):: Unterparameter
   - A:: 100 ms
   - b:: 150 ms
   - C:: 250 ms
   - d:: 300 ms
   - E:: 350 ms
   - F:: 400 ms
8. Erste Stufe der Funktion "Fehlerzähler löschen" aktivieren?
   - Nein (6):: Standard (Vorgabe)
   - Ja (5):: erste Stufe aktivieren
9. Zweite Stufe der Funktion "Fehlerzähler löschen" aktivieren?
   - Nein (6):: erste Stufe deaktivieren, Standard (Vorgabe)
   - Ja (5):: zweite Stufe aktivieren und Fehlerzähler löschen.

Durch Betätigung des Schalters 5 in "Heben-V2"-Stellung wird der angezeigte Parameter ausgewählt, also eingeschaltet und durch betätigen des Schalters 6 in "Senken-V2"-Stellung ausgeschaltet. Die gewählte Aktion wird mit "Y" für "YES" bzw. "Ein" oder "n" für "NO" bzw. "Aus" quittiert. Wird kein Schalter betätigt, so bleibt der Parameter unverändert.

Besitzt der ausgewählte Parameter vorgegebene Unterparameter erscheint auf der Anzeige 8 ein "o" für "OPEN" und die entsprechenden Unterparameter werden nacheinander zur Auswahl mittels der Zeichen "A", "b", "C", "d", "E" oder "F" angezeigt. Die Auswahl der Änderung oder eine Abwahl erfolgt wiederum durch Betätigung der Schalter 5 bzw. 6.

So wird z. B. zur Einstellung des Zeitfilters für die Drehzahlüberwachung auf 250 ms folgendermaßen vorgegangen:
Anzeige von "7" für 4 Sekunden
Betätigung des Hubschalters 5 während der Anzeige von "7"
Anzeige von "o" für das Vorhandensein von Unterparametern für 2 Sekunden
Nachfolgend Anzeige von "A" für 4 Sekunden
Nachfolgend Anzeige von "b" für 4 Sekunden
Nachfolgend Anzeige von "C" für 4 Sekunden
Betätigung des Hubschalters 5 während der Anzeige von "C"

Nach Erreichen bzw. Anzeige des letzten Parameters oder bei Betätigung des Not-Aus-Schalters 4 wird der Modus zur Parametereinstellung beendet, Änderungen gespeichert und die Steuerung in den Normalbetriebsmodus geschaltet.

### Bezugszeichenliste

- 1: Steuerung
- 2: Bedienteil
- 3: Kabelverbindung
- 4: Not-Aus-Schalter
- 5: Hubschalter
- 6: Senkschalter
- 7: Mikrocontroller
- 8: Anzeige
- 9: Motorschalter
- 10: Hebezeugsteuerung

## Patentansprüche

1. Verfahren zur Parametereinstellung von elektronischen Motorsteuerungen bei Hebezeugen
mit einer Hebezeug-Steuereinrichtung (10) mit mindestens einem Hubschalter (5), einem Senkschalter (6) und einem Not-Aus-Schalter (4) und
mit einer Anzeige (8),
bei dem die Schritte
(i) Starten des Modus zur Parametereinstellung,
(ii) Automatisches, sequentielles Durchlaufen und Anzeigen aller Parameter,
(iii) ggf. binäre Auswahl eines angezeigten Parameters,
(iv) ggf. Änderung der Einstellung des ausgewählten Parameters,
(v) Speichern der Änderungen,
(vi) Beenden des Modus zur Parametereinstellung,
durchlaufen werden, wobei diese Verfahrensweise unter Verwendung der üblicherweise in Hebezeug-Steuereinrichtungen vorgesehenen Hubschalter (5), Senkschalter (6) und Not-Aus-Schalter (4) in Verbindung mit der Anzeige (8) zu Diagnosezwecken durchgeführt wird.

2. Verfahren nach Anspruch 1, **dadurch gekennzeichnet, dass**
zum Starten des Modus zur Parametereinstellung im Schritt (i) folgende Schritte sequentiell durchlaufen werden:
(a) Betätigen und Halten des Not-Aus-Schalters (4),
(b) Betätigen und Halten des Hubschalters (5) und
(c) Lösen des Not-Aus-Schalters (4).

3. Verfahren nach Anspruch 2, **dadurch gekennzeichnet, dass**
zum Starten des Modus zur Parametereinstellung im Schritt (i) zusätzlich nach Schritt (c) folgende Schritte durchlaufen werden:
(d) Anzeige des Modus zur Parametereinstellung,
(e) Bestätigung der Wahl des Modus zur Parametereinstellung, insbesondere durch Lösen des Hubschalters (5) und
(f) ggf. Anzeige des Starts des Modus zur Parametereinstellung.

4. Verfahren nach einem der vorhergehenden Ansprüche, **dadurch gekennzeichnet, dass**
im Schritt (iii) folgende Schritte durchlaufen werden:
(a) Betätigung des Hubschalters (5) zur Auswahl eines angezeigten Parameters oder
(b) Betätigung des Senkschalters (6) zur Abwahl des angezeigten Parameters.

5. Verfahren nach einem der vorhergehenden Ansprüche, **dadurch gekennzeichnet, dass**
im Schritt (iv) folgende Schritte durchlaufen werden:
(a) Betätigung des Hubschalters (5) zur Änderung eines ausgewählten Parameters oder
(b) Betätigung des Senkschalters (6) zur Abwahl des ausgewählten Parameters ohne Änderung.

6. Verfahren nach Anspruch 5, **dadurch gekennzeichnet, dass**
im Schritt (iv) zusätzlich nach Schritt (a) folgende Schritte bei Vorhandensein von Unterparametern durchlaufen werden:
(c) automatische sequentielle Anzeige aller Unterparameter und
(d) ggf. binäre Auswahl eines angezeigten Unterparameters zur Änderung der Einstellung des ausgewählten Parameters durch Betätigung des Hubschalters (5) oder
(e) Betätigung des Senkschalters (6) zur Abwahl eines ausgewählten Parameters ohne Änderung.

7. Verfahren nach Anspruch 5 oder 6, **dadurch gekennzeichnet, dass**
nach Änderung bzw. Abwahl des angezeigten Parameters oder Unterparameters im Schritt (iv) mit dem nächsten Parameter im Schritt (ii) weiter verfahren wird.

8. Verfahren nach einem der vorhergehenden Ansprüche, **dadurch gekennzeichnet, dass**
als Anzeige (8) die einstellige 7-Segmentanzeige für Diagnosezwecke verwendet wird.

9. Verfahren nach einem der vorhergehenden Ansprüche, **dadurch gekennzeichnet, dass**
durch Betätigung des Not-Aus-Schalters (4) der Modus zur Parametereinstellung jederzeit unter Speicherung der bis dahin vorgenommenen Änderungen verlassen werden kann.

10. Verfahren nach einem der vorhergehenden Ansprüche, **dadurch gekennzeichnet, dass**
sicherheitskritische Funktionen erst nach Einstellung zweier Parameter aktiviert werden.

11. Verfahren nach einem der vorhergehenden Ansprüche, **dadurch gekennzeichnet, dass**
die verfügbaren Parameter durch einstellige Zahlen angezeigt werden.

12. Verfahren nach einem der vorhergehenden Ansprüche 6 bis 10, **dadurch gekennzeichnet, dass**
die verfügbaren Unterparameter durch einen einzelnen Buchstaben angezeigt werden.

13. Verfahren nach einem der vorhergehenden Ansprüche 6 bis 10, **dadurch gekennzeichnet, dass**
die einzustellenden Parameter ausgewählt werden aus der Gruppe bestehend aus: Drehrichtung umpolen, 2 oder 3-phasiges elektronisches Bremsen, ein oder zwei Hub-/Senkgeschwindigkeiten und deren Geschwindigkeit an sich, Verriegelung eines Steuerschalters, zeit- oder drehzahlgesteuerter Anlauf, Überwachungsdrehzahl der Geschwindigkeiten, Zeitfilter der Drehzahl-Überwachung, Fehlerzählerzurückstellung.

14. Verfahren nach einem der vorhergehenden Ansprüche, **dadurch gekennzeichnet, dass**
als Hubschalter (5) und/oder Senkschalter (6) zweistufige Schalter verwendet werden.

15. Verfahren nach Anspruch 14, **dadurch gekennzeichnet, dass**
der Hubschalter (5) und der Senkschalter (6) zur Betätigung auf ihre zweite Stufe gestellt werden.

## Claims

1. A method for setting the parameters of electronic motor controls for hoists,
comprising a hoist control unit (10) with at least one lifting switch (5), a lowering switch (6) and an emergency cut-out switch (4) and
a display (8),
wherein the steps of
(i) starting the parameter setting mode,
(ii) automatic, sequential running-through and displaying of all parameters,
(iii) if applicable, binary selection of a displayed parameter,
(iv) if applicable, changing the setting of the selected parameter,
(v) saving the changes,
(vi) terminating the parameter setting mode,
are run through, this procedure being performed using the lifting switch (5), lowering switch (6) and emergency cut-out switch (4) usually provided in hoist control units in conjunction with the display (8) for diagnostic purposes.

2. A method according to Claim 1, **characterised in that**,
to start the parameter setting mode, in step (i) the following steps are run through sequentially:
(a) operating and holding the emergency cut-out switch (4),
(b) operating and holding the lifting switch (5) and
(c) releasing the emergency cut-out switch (4).

3. A method according to Claim 2, **characterised in that**,
to start the parameter setting mode, in step (i) in addition after step (c) the following steps are run through:
(d) displaying the parameter setting mode,
(e) confirming the choice of the parameter setting mode, particularly by releasing the lifting switch (5) and
(f) if applicable, displaying the start of the parameter setting mode.

4. A method according to one of the preceding claims, **characterised in that**
in step (iii) the following steps are run through:
(a) operating the lifting switch (5) to select a displayed parameter or
(b) operating the lowering switch (6) to deselect the displayed parameter.

5. A method according to one of the preceding Claims, **characterised in that**
in step (iv) the following steps are run through:
(a) operating the lifting switch (5) to change a selected parameter or
(b) operating the lowering switch (6) to deselect the selected parameter without change.

6. A method according to Claim 5, **characterised in that**
in step (iv) in addition after step (a) the following steps are run through if subparameters are present:
(c) automatic sequential displaying of all subparameters and
(d) if applicable, binary selection of a displayed subparameter in order to change the setting of the selected parameter by operation of the lifting switch (5) or
(e) operating the lowering switch (6) to deselect a selected parameter without change.

7. A method according to Claim 5 or 6, **characterised in that**,
after changing or deselecting the displayed parameter or subparameter, in step (iv) the process is continued with the next parameter in step (ii).

8. A method according to one of the preceding claims, **characterised in that**
the one-digit 7-segment display is used as the display (8) for diagnostic purposes.

9. A method according to one of the preceding claims, **characterised in that**,
by operation of the emergency cut-out switch (4), the parameter setting mode may be exited at any time with saving of the changes made up to that point.

10. A method according to one of the preceding claims, **characterised in that**
functions which are critical with regard to safety are activated only after the setting of two parameters.

11. A method according to one of the preceding claims, **characterised in that**
the available parameters are displayed by means of single-digit numbers.

12. A method according to one of the preceding Claims 6 to 10, **characterised in that**
the available subparameters are displayed by means of a single letter.

13. A method according to one of the preceding Claims 6 to 10, **characterised in that**
the parameters to be set are selected from the group consisting of: reverse the direction of rotation, 2 or 3-phase electronic braking, one or two lifting/lowering speeds and their actual speed, locking a control switch, time or rotational speed-controlled starting, monitoring rotational speed of the speeds, time filter for the rotational speed monitoring, fault counter resetting.

14. A method according to one of the preceding claims, **characterised in that**
two-stage switches are used as the lifting switch (5) and/or lowering switch (6).

15. A method according to Claim 14, **characterised in that**
the lifting switch (5) and the lowering switch (6) are set to their second stage for operation.

## Revendications

1. Procédé de réglage de paramètres de commandes de moteur électroniques dans des dispositifs de levage
à l'aide d'un dispositif de commande de dispositif de levage (10) comportant au moins un interrupteur de levage (5), un interrupteur d'abaissement (6), un interrupteur d'arrêt d'urgence (4) et un affichage (8),
dans lequel on suit les étapes consistant à
(i) démarrer le mode de réglage de paramètres,
(ii) parcourir et afficher, séquentiellement et automatiquement, tous les paramètres,
(iii) choisir éventuellement, de façon binaire, un paramètre affiché,
(iv) modifier éventuellement le réglage du paramètre choisi,
(v) mémoriser les modifications,
(vi) terminer le mode de réglage de paramètres,
ce mode opératoire étant effectué dans un but de diagnostic en utilisant l'interrupteur de levage (5), prévu habituellement dans des dispositifs de commande de dispositif de levage, l'interrupteur d'abaissement (6) et l'interrupteur d'arrêt d'urgence (4) en liaison avec l'affichage (8).

2. Procédé selon la revendication 1, **caractérisé en ce que**, pour démarrer le mode de réglage de paramètres, on suit séquentiellement à l'étape (i) les étapes suivantes consistant à :
(a) actionner et maintenir l'interrupteur d'arrêt d'urgence (4),
(b) actionner et maintenir l'interrupteur de levage (5) et
(c) relâcher l'interrupteur d'arrêt d'urgence (4).

3. Procédé selon la revendication 2, **caractérisé en ce que**, pour démarrer le mode de réglage de paramètres à l'étape (i), on suit en plus, après l'étape (c), les étapes suivantes consistant à :
(d) afficher le mode de réglage de paramètres,
(e) confirmer le choix du mode de réglage de paramètres, notamment en relâchant l'interrupteur de levage (5) et
(f) afficher éventuellement le début du mode de réglage de paramètres.

4. Procédé selon l'une des revendications précédentes, **caractérisé en ce que**, à l'étape (iii), on suit les étapes suivantes consistant à :
(a) actionner l'interrupteur de levage (5) pour sélectionner un paramètre affiché ou
(b) actionner l'interrupteur d'abaissement (6) pour désélectionner le paramètre affiché.

5. Procédé selon l'une des revendications précédentes, **caractérisé en ce que**, à l'étape (iv), on suit les étapes suivantes consistant à :
(a) actionner l'interrupteur de levage (5) pour modifier un paramètre choisi ou
(b) actionner l'interrupteur d'abaissement (6) pour désélectionner le paramètre choisi sans modification.

6. Procédé selon la revendication 5, **caractérisé en ce que**, à l'étape (iv), on suit après l'étape (a), en cas de présence de paramètres secondaires, les étapes suivantes consistant à :
(c) afficher séquentiellement et automatiquement tous les paramètres secondaires et
(d) sélectionner éventuellement, de façon binaire, un paramètre secondaire affiché pour modifier le réglage du paramètre choisi en actionnant l'interrupteur de levage (5) ou
(e) actionner l'interrupteur d'abaissement (6) pour désélectionner un paramètre choisi sans modification.

7. Procédé selon la revendication 5 ou 6, **caractérisé en ce que**, après avoir modifié ou désélectionner le paramètre affiché ou le paramètre secondaire à l'étape (iv), on continue à l'étape (ii) avec le paramètre suivant.

8. Procédé selon l'une des revendications précédentes, **caractérisé en ce que**, dans un but de diagnostic, l'on utilise comme affichage (8) l'affichage à un chiffre et à 7 segments.

9. Procédé selon l'une des revendications précédentes, **caractérisé en ce que**, en actionnant l'interrupteur d'arrêt d'urgence (4), on peut quitter le mode de réglage de paramètres à tout moment en mémorisant les modifications qui viennent d'être faites.

10. Procédé selon l'une des revendications précédentes, **caractérisé en ce que** des fonctions critiques du point de vue de la sécurité ne sont activées qu'après avoir réglé deux paramètres.

11. Procédé selon l'une des revendications précédentes, **caractérisé en ce que** les paramètres disponibles sont indiqués par des nombres à un chiffre.

12. Procédé selon l'une des revendications précédentes 6 à 10, **caractérisé en ce que** les paramètres secondaires disponibles sont indiqués par des lettres individuelles.

13. Procédé selon l'une des revendications précédentes 6 à 10, **caractérisé en ce que** les paramètres à régler sont choisis dans le groupe constitué par : l'inversion du sens de rotation, le freinage électronique à deux ou trois phases, une ou deux vitesses de levage/d'abaissement et leur vitesse individuelle, le verrouillage d'un interrupteur de commande, l'avancement commandé en temps ou en vitesse de rotation, la vitesse de rotation de contrôle des vitesses, le filtre temporel du contrôle de vitesse de rotation, la réinitialisation du compteur d'erreurs.

14. Procédé selon l'une des revendications précédentes, **caractérisé en ce que** l'on utilise comme interrupteur de levage (5) et/ou interrupteur d'abaissement (6) des interrupteurs à deux seuils.

15. Procédé selon la revendication 14, **caractérisé en ce que** la position de commande de l'interrupteur de levage (5) et de l'interrupteur d'abaissement (6) est sur leur deuxième seuil.
